# EUROPÄISCHE PATENTANMELDUNG

(11) **EP 1 976 334 A2**
(43) Veröffentlichungstag der Anmeldung: **01.10.2008**
(21) Anmeldenummer: 08102563.7
(22) Anmeldetag: 13.03.2008
(51) Int. Cl.: H04R 25/00

(54) **Verfahren zur Anpassung eines Hörgeräts mit einer Normalisierung von Verarbeitungswerten**

(30) Priorität: 29.03.2007 DE 102007015181
(71) Anmelder: Siemens Audiologische Technik GmbH, 91058 Erlangen (DE)
(72) Erfinder: Messmer, Michael, 91056 Erlangen (DE); Steinbuss, Andre, 91052 Erlangen (DE)
(74) Vertreter: Maier, Daniel Oliver

(57) **Zusammenfassung**

Ein Hörgeräteträger soll verbesserte Möglichkeiten haben, eine Feinanpassung seines Hörgeräts nach einer Grundeinstellung vornehmen zu können. Hierzu wird vorgeschlagen, jeden Verarbeitungswert eines mehrkanaligen Verarbeitungssystems, insbesondere einer Filterbank, auf einen jeweils dazugehörigen Grundeinstellwert zu normalisieren. Eine Feinanpassung der Verarbeitungswerte an den Hörgeräteträger kann nun relativ zu den normalisierten Verarbeitungswerten ausgehend von einer normalisierten Grundlinie (G) erfolgen. So ist es für den Hörgeräteträger möglich, zu einem beliebigen Zeitpunkt eine Normalisierung der Einstellwerte durchzuführen und davon ausgehend seine Einstellwünsche intuitiv umzusetzen.

## Beschreibung

Die vorliegende Erfindung betrifft ein Verfahren zur Anpassung eines Hörgeräts, das eine mehrkanalige Verarbeitungseinheit aufweist, an einen Hörgeräteträger durch Einstellen je eines individuellen Verarbeitungswerts für jeden Kanal der Verarbeitungseinheit auf einen jeweiligen, für den Hörgeräteträger individuellen, Grundeinstellwert.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO) und In-dem-Ohr-Hörgeräte (IdO), z.B. auch Concha-Hörgeräte oder Kanal-Hörgeräte (CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Der Klang eines Hörgeräts bzw. Hörsystems wird im Wesentlichen durch die frequenzabhängige Verstärkung geprägt. Bei der Hörgerätevoreinstellung wird diese in beliebig vielen Kanälen anhand berechneter Zielverstärkungskurven durch unterschiedlich hohe Bedämpfungen einzelner Kanäle realisiert. Zusätzlich wird über die Einstellung dieser Kanäle die individuelle Elektroakustik berücksichtigt. Dabei werden beispielsweise Resonanzen eines Hörsystems kompensiert. Das Ergebnis der Grundeinstellung ist damit ein vorberechneter Frequenzgang des Hörsystems, der sich aus unterschiedlichen Einstellungen der Kanalfilterbank und der individuellen Elektroakustik zusammensetzt.

In der Regel ist die Grundeinstellung jedoch nur ein Startpunkt für die Hörgeräteanpassung, und im weiteren Verlauf ist der anpassende Audiologe gefordert, den Frequenzgang anhand der Bedürfnisse seines Kunden zu formen. Dazu hat er Zugang zu der Filterbank und kann die Bedämpfung der einzelnen Kanäle anpassen.

Moderne Hörsysteme verfügen über mehrere Kanäle, so dass das Umsetzen der Nutzer- bzw. Kundenwünsche auf einer großen Filterbank nicht immer einfach erscheint. Um dies vor Augen zu führen, ist in FIG 2 ein typisches Ergebnis einer Kanalbedämpfung nach der Grundeinstellung für ein 16-Kanal-Gerät dargestellt. Die Figur zeigt eine Equalizer-Einstellung über 16 Kanäle, die mit aufsteigender Frequenz nebeneinander angeordnet sind. Der Einstellwert für jeden Kanal k1, k2, ..., k16 ist optisch wie bei einem Equalizer durch ein Betätigungselement b1, b2, ..., b16 symbolisiert. Die Stellung jedes Betätigungselements b1, b2, ..., b16 repräsentiert also für den jeweiligen Kanal k1, k2, ..., k16 den eingestellten Filter- bzw. Dämpfungswert. Im Falle, dass die Konfiguration lediglich optisch, beispielsweise auf einem Computerbildschirm, dargestellt wird, repräsentieren die Rechtecke b1, b2, ..., b16 keine physischen Betätigungselemente, sondern beispielsweise nur grafische Symbole, die mit einer Computermaus gezogen werden können bzw. nur den jeweiligen Einstellwert des Kanals repräsentieren.

In dieser in FIG 2 gezeigten Ansicht ist es jedoch verhältnismäßig unübersichtlich, einen Kundenwunsch, wie beispielsweise nach mehr Verstärkung in den hohen Frequenzen, zu realisieren. Außerdem ist es nach einer Veränderung der Grundeinstellung kaum mehr möglich, sicher auf diese zurückzukehren.

Bislang wird dieses Problem über so genannte "Assistenten" gelöst, die Vorschläge für ein bestimmtes Kundenproblem bereithalten und auf Wunsch anwenden. Es besteht jedoch auch mit dieser Hilfe keine Möglichkeit, die Größe der Änderungen auf einfache Weise zu visualisieren. Alternativ bieten Anpassmodule die Möglichkeit, die eingestellten Pegel in den einzelnen Kanälen anzuzeigen, was jedoch ein weiteres intuitives Anpassen wenig unterstützt.

Die Aufgabe der vorliegenden Erfindung besteht somit darin, die Feinanpassung von Hörgeräten durch intuitiv wirkende Hilfsmittel zu verbessern.

Erfindungsgemäß wird diese Aufgabe gelöst durch ein Verfahren zur Anpassung eines Hörgeräts, das eine mehrkanalige Verarbeitungseinheit aufweist, an einen Hörgeräteträger durch Einstellen je eines individuellen Verarbeitungswerts für jeden Kanal der Verarbeitungseinheit auf einen jeweiligen, für den Hörgeräteträger individuellen Grundeinstellwert, Normalisieren jedes der Verarbeitungswerte auf den jeweils dazugehörigen Grundeinstellwert und weiteres Anpassen der Verarbeitungswerte an den Hörgeräteträger relativ zu den normalisierten Verarbeitungswerten.

In vorteilhafter Weise ist es somit möglich, nach einer Grundeinstellung eine Normalisierung der Einstellwerte durchzuführen, so dass sie beispielsweise in grafischer Darstellung auf einer Geraden liegen. Ausgehend davon sind weitere Anpassungen leicht und intuitiv möglich.

Vorzugsweise ist die Verarbeitungseinheit eine Filterbank und die Verarbeitungswerte sind Filterwerte. Damit ist es leicht möglich, die Dämpfungswerte einer Filterbank intuitiv einzustellen. Der erfindungsgemäße Vorteil kann aber auch beispielsweise für eine Verstärkereinheit als Verarbeitungseinheit genutzt werden.

Besonders vorteilhaft ist, wenn die Grundeinstellwerte und die relativen Anpassungen der Verarbeitungswerte für jeden Kanal optisch dargestellt werden. Optische Darstellungen helfen den Nutzern intuitiv geeignete Einstellwerte zu finden.

Weiterhin ist es von Vorteil, wenn für jeden Kanal ein Maximalwert für das weitere Anpassen optisch zusammen mit den aktuellen Einstellwerten dargestellt wird, der bei der relativen Anpassung nicht überschritten werden kann. Damit kann nicht nur der Dynamikbereich der Verarbeitungseinheit im jeweiligen Kanal leicht erfasst, sondern auch ohne weiteres erkannt werden, dass unter Umständen auch andere Kanäle für die Umsetzung der gewünschten Verarbeitung bzw. Filterung beeinflusst werden können/sollten.

Das relative Anpassen kann mit Hilfe eines Drop-Down-Menüs erfolgen, mit dem eine von mehreren vorgegebenen relativen Anpasswertekombinationen, die relative Anpasswerte für sämtliche Kanäle darstellen, auswählbar ist. Somit sind für bestimmte Hörsituationen verhältnismäßig einfach individuelle relative Einstellungen bzw. Feinanpassungen möglich. So kann beispielsweise ein relatives Anheben der Anpasswerte in nur denjenigen Kanälen erfolgen, die einen Mittelbereich akustisch wahrnehmbarer Frequenzen repräsentieren. Auf diese Weise lassen sich z. B. Sprachsignale gegenüber anderen Geräuschen verstärkt wiedergeben.

Die vorliegende Erfindung ist anhand der beigefügten Zeichnungen näher erläutert, in denen zeigen:
- FIG 1: den prinzipiellen Aufbau eines Hörgeräts gemäß dem Stand der Technik;
- FIG 2: eine typische Konfiguration einer 16-Kanal-Filterbank nach einer Grundeinstellung gemäß dem Stand der Technik;
- FIG 3: eine normalisierte Darstellung der Einstellwerte von FIG 2 gemäß der vorliegenden Erfindung;
- FIG 4: eine Einstellwertekombination (Shape) für das Anheben der Höhen relativ zu der Grundeinstellung in normalisierter Darstellung;
- FIG 5: eine Einstellwertekombination zum Anheben der Mitten in normalisierter Darstellung und
- FIG 6: eine Einstellwertekombination zum Absenken der Tiefen in normalisierter Darstellung.

Die nachfolgend näher geschilderten Ausführungsbeispiele stellen bevorzugte Ausführungsformen der vorliegenden Erfindung dar.

Zur besseren intuitiven Nutzbarkeit einer Filterbankkonfiguration oder einer anderen Einstellung eines mehrkanaligen Systems wird erfindungsgemäß die bisherige absolute Darstellung der Kanalpegel entsprechend FIG 2 in eine relative Darstellung gemäß FIG 3 transformiert. Dabei wird der Einstellwert eines jeden Kanals k1 bis k16 auf den Wert der jeweiligen Grundeinstellung, im vorliegenden Fall den in FIG 2 dargestellten Wert, normiert. Damit werden die Betätigungselemente b1 bis b16 automatisch auf einer Grundlinie G, z. B. einer 0-Linie, ausgerichtet. Eine derartige Normalisierung kann zu beliebigen Zeitpunkten stattfinden.

Die Grafik von FIG 3, die die Betätigungselemente b1 bis b16 bzw. die korrespondierenden Kanaleinstellwerte der Filterbank darstellt, wird so zu einer Basis für eine relative Darstellung in Bezug auf eine Grundeinstellung bzw. einen "FirstFit". Eine Entsprechende Grundeinstellung kann aber der Benutzer auch zu einem beliebigen späteren Zeitpunkt selbst durchführen und für eine Normalisierung verwenden.

Im Anschluss an die Grundeinstellung der Filterbank bzw. des mehrkanaligen Systems und einer anschließenden Normalisierung kann nun zur weiteren Anpassung (Feinanpassung) eine relative Veränderung der Filter- bzw. Einstellwerte vorgenommen werden. Dadurch bietet sich eine intuitive Möglichkeit, Änderungen an der aktuellen Gerätekonfiguration vorzunehmen. Es kann nämlich leicht erkannt werden, welcher oder welche Kanäle gegenüber der Grundeinstellung verändert wurden. Auch kann die Quantität der Veränderung leicht optisch erfasst werden.

Zur zusätzlichen Orientierung kann das obere Limit L, z. B. die maximale Verstärkungsleistung, in die Grafik von FIG 3 eingeblendet werden. Dies ist insbesondere dafür hilfreich, zu erkennen, welcher Dynamikbereich im jeweiligen Kanal zur Verfügung steht.

Nach einer Feinanpassung, also relativ zu einer Grundeinstellung, ergibt sich beispielsweise die in FIG 4 dargestellte Einstellwertekombination für die einzelnen Kanäle k1 bis k16. Im vorliegenden Beispiel wurden die sieben höchsten Frequenzkanäle etwas angehoben. Insbesondere werden die höchsten Frequenzen davon mehr angehoben als die unteren der hohen Frequenzen, so dass sich ein in etwa linearer Anstieg zu den höchsten Frequenzen hin ergibt. Die Betätigungselemente b1 bis b16 repräsentieren also eine bestimmte Anpass- bzw. Einstellwertekombination, die sich grafisch in einem so genannten "Shape" wiederspiegelt. Das "Shape" von FIG 4 dient zum Anheben der Höhen. So können beispielsweise für unterschiedliche Hörsituationen verschiedene "Shapes" ermittelt werden. In FIG 5 ist hierzu ein weiteres konkretes Beispiel angegeben, das ein "Shape" zum Anheben der Mitten wiedergibt.

In ähnlicher Weise ist in FIG 6 ein Beispiel dargestellt, bei dem die Tiefen abgesenkt werden. Dies ist ebenfalls leicht aus der normalisierten Darstellung zu erkennen. So sind in dem gewählten Beispiel die tiefsten Frequenzkanäle gegenüber der Grundeinstellung gedämpft. Die Dämpfung steigt mit sinkender Frequenz.

Optional können so beispielsweise über ein Drop-Down-Menü vorgefertigte "Shapes", wie sie in den Beispielen der FIG 4 bis 6 dargestellt sind, angeboten werden. Der Nutzer hat dann die Möglichkeit, eine individuelle Anpassung zu wählen. So kann in einer Hörsituation mit Sprache das "Shape" von FIG 5 gewählt werden, so dass es zu einem "Anheben von Sprache" kommt. Weiterhin sind beispielsweise "Shapes" für die Hörsituationen "klassische Musik", "Disco" etc. möglich, um von der Grundeinstellung über das Drop-Down-Menü zu der gewünschten Einstellung zu kommen. Darüber hinaus können auch andere "Shapes" intuitiv selbst vom Benutzer kreiert werden. Insbesondere hat der Benutzer die Möglichkeit, die Darstellung eines Equalizers zu einem beliebigen Punkt zu normalisieren, so dass ihm ein intuitiver Umgang mit einer großen Filterbank ermöglicht wird und er seine Wünsche einfach und intuitiv umsetzen kann. Es steht ihm aber stets die Möglichkeit offen, intuitiv auf die Grundeinstellung zurückzukehren.

## Patentansprüche

1. Verfahren zur Anpassung eines Hörgeräts, das eine mehrkanalige Verarbeitungseinheit aufweist, an einen Hörgeräteträger durch
- Einstellen je eines individuellen Verarbeitungswerts für jeden Kanal (k1 bis k16) der Verarbeitungseinheit auf einen jeweiligen, für den Hörgeräteträger individuellen Grundeinstellwert,
**gekennzeichnet durch**
- Normalisieren jedes der Verarbeitungswerte auf den jeweils dazugehörigen Grundeinstellwert und
- weiteres Anpassen der Verarbeitungswerte an den Hörgeräteträger relativ zu den normalisierten Verarbeitungswerten.

2. Verfahren nach Anspruch 1, wobei die Verarbeitungseinheit eine Filterbank ist und die Verarbeitungswerte Filterwerte sind.

3. Verfahren nach Anspruch 1 oder 2, wobei die Grundeinstellwerte und die relativen Anpassungen der Verarbeitungswerte für jeden Kanal (k1 bis k16) optisch dargestellt werden.

4. Verfahren nach Anspruch 3, wobei für jeden Kanal (k1 bis k16) ein Maximalwert (L) für das weitere Anpassen optisch dargestellt wird, der bei der relativen Anpassung nicht überschritten werden kann.

5. Verfahren nach einem der vorhergehenden Ansprüche, wobei das relative Anpassen mit Hilfe eines Drop-Down-Menüs erfolgt, mit dem eine von mehreren vorgegebenen relativen Anpasswertekombinationen, die relative Anpasswerte für sämtliche Kanäle (k1 bis k16) darstellen, auswählbar ist.

6. Verfahren nach Anspruch 5, wobei ein relatives Anheben der Anpasswerte in nur denjenigen Kanälen erfolgt, die einen Mittelbereich akustisch wahrnehmbarer Frequenzen repräsentieren.
